# FASCICULE DE BREVET EUROPEEN

(11) **EP 0 645 327 B1**
(45) Date de publication et mention de la délivrance du brevet: **18.06.1997**
(21) Numéro de dépôt: 94402131.0
(22) Date de dépôt: 23.09.1994
(51) Int. Cl.: B65H 1/02, B65H 3/12, B07C 1/02

(54) **Magasin d'approvisionnement en objets plats et dispositif de dépilage d'objets plats équipé de ce magasin**
Magazin zur Bereitstellung von flachen Gegenständen Entstapelvorrichtung mit einem derartigen Magazin
Hopper for placing flat objects at disposal and separating device having such a hopper

(30) Priorité: 27.09.1993 FR 9311453
(43) Date de publication de la demande: 29.03.1995
(73) Titulaire: COMPAGNIE GENERALE D'AUTOMATISME CGA-HBS, F-91220 Brétigny sur Orge (FR)
(72) Inventeur: Martin, Philippe, F-26000 Valence (FR); Astier, Jean-Luc, F-26600 La Roche de Glun (FR); Teluob, Jean-Marc, F-07500 Guilherand (FR)
(74) Mandataire: Fournier, Michel

(56) Documents cités:
- FR-A- 1 254 895
- FR-A- 2 296 585

## Description

la présente invention concerne un magasin d'approvisionnement en objets plats. Elle vise également un dispositif de dépilage d'objets plats équipé de ce magasin.

Un dispositif de dépilage d'objets plats comprend quatre organes principaux :
- un magasin d'approvisionnement du courrier,
- un préhenseur de courrier,
- un séparateur de prises doubles,
- un dispositif de transfert ou évacuateur.

Le courrier est posé sur chant sur un tapis, adossé à une palette. Grâce à une motorisation, qui peut être simultanée, du tapis et de la palette, le courrier avance vers le préhenseur. Le tapis débouche sur un brusque changement de niveau, appelé dans la suite chute. Le courrier tombe alors dans le magasin d'approvisionnement qui est adjacent au préhenseur. Le préhenseur comprend des zones de dépression devant lesquelles passe une courroie perforée.

Au sortir du préhenseur, le courrier passe devant la zone de dépression du séparateur de prises doubles, situé sur l'autre face du courrier. Cet organe retient les courriers qui seraient entraînés par friction par le courrier précédent, de façon à ne laisser partir qu'un seul courrier à la fois.

En sortie du séparateur de prises doubles, le courrier est pris en charge dans un évacuateur qui assure l'interface entre le dispositif de dépilage et un dispositif de tri.

Un dispositif d'amenage d'une pile d'objets plats sur chant vers une tête de dépilage est décrit dans la demande de brevet français 1 254 895, qui sert de base au préambule de la revendication 1.

Les magasins d'approvisionnement décrits dans l'art antérieur ne permettent pas une séparation du premier objet du reste de la pile dans le cas de courriers de hauteur très variable.

Le but de l'invention est de remédier à ces inconvénients en proposant un magasin d'approvisionnement en objets plats, qui permette le traitement de courrier de hauteur variable, en minimisant les défauts, en particulier les prises doubles.

Suivant l'invention, le magasin d'approvisionnement en objets plats, comprenant une sole sensiblement plane délimitée par un premier bord dit de chute adjacent à des moyens pour acheminer des objets plats selon une direction d'acheminement prédéterminée et par un second bord dit de préhension comprenant des moyens pour attirer contre ledit second bord le premier objet d'une pile d'objets plats située sur ladite sole et déplacer cet objet vers des moyens de transfert dans une direction de transfert prédéterminée, est caractérisé en ce que la sole comprend une première partie adjacente au bord de chute et une seconde partie faisant zone de rétention située à proximité dudit bord de préhension et présentant un coefficient de frottement élevé très supérieur à celui de la première partie de la sole.

La zone de rétention accueille ainsi le courrier en instance de dépilage. La force de frottement engendrée à la base des plis permet que ceux-ci ne soient pas entraînés prématurément. Seul le premier pli en face des moyens de préhension va être entraîné par ces derniers dans la direction de transfert.

Suivant un autre aspect de l'invention, il est proposé un dispositif de dépilage d'objets plats comprenant des moyens d'acheminement, un magasin d'approvisionnement selon l'invention comportant une sole démilitée respectivement par un bord de chute et un bord de préhension, des moyens préhenseurs pour retenir un pli et l'entraîner selon une direction de transfert prédéterminée vers des moyens de transfert, caractérisé en ce que la sole comprend une zone de rétention disposée à proximité du bord de préhension et agencée pour freiner tout déplacement selon la direction de tranfert d'un pli situé dans ladite zone de rétention.

D'autres particularités et avantages de l'invention apparaîtront encore dans la description ci-après. Aux dessins annexés donnés à titre d'exemples non limitatifs :
- la figure 1 est une vue d'ensemble d'un dispositif de dépilage selon l'invention ;
- la figure 2 représente un magasin d'approvisionnement selon l'invention ;
- la figure 3 représente un premier mode de réalisation par tuilage du fond d'un magasin d'approvisionnement selon l'invention ;
- la figure 4 illustre un second mode de réalisation du fond d'un magasin d'approvisionnement selon l'invention mettant en oeuvre une courroie motorisée ; et
- la figure 5 illustre un troisième mode de réalisation d'un fond d'un magasin d'approvisionnement selon l'invention mettant en oeuvre une succession de zones adhérentes.

On va maintenant décrire un dispositif de dépilage d'objets plats selon l'invention, en même temps que le fonctionnement du magasin d'approvisionnement, en référence aux figures 1 à 5.

Le dispositif de dépilage d'objets plats 10 comprend des moyens d'acheminement 14, des moyens d'approvisionnement 20, un dispositif préhenseur 7, un dispositif séparateur de prises doubles 11 et un dispositif de transfert 16. Les moyens d'acheminement 14 comprennent un tapis d'acheminement 14 et une palette 17 présentant un angle d'inclinaison prédéterminé par rapport à la verticale. Une pile de courrier est posée sur chant sur le tapis 14 et adossée à la palette 17. Grâce à une motorisation du tapis 14 et de la palette 17, le courrier est poussé selon une direction d'acheminement prédéterminée Da vers le préhenseur 7. A l'extrémité du tapis d'acheminement 14 dotée d'une poulie de renvoi 23, un brusque changement de niveau, désigné dans la suite par le terme de chute, délimite un premier bord 24 du magasin d'approvisionnement 20. L'autre bord 6 du magasin, appelé dans la suite bord de préhension, est constitué par une face du préhenseur 7 qui comprend une courroie perforée 15 tournant autour de plusieurs poulies 2, 3, 4, 5 et un dispositif de dépression 12 placé à l'intérieur de la courroie 15. Une au moins des quatre poulies est reliée mécaniquement à un organe de motorisation (non représenté) pour entraîner la courroie 15 dans un sens de rotation prédéterminé tel que le pli pris en charge par le préhenseur 7 soit entraîné vers le dispositif de transfert 16. La sole 26 du magasin d'approvisionnement 20 comprend une zone de rétention 21 constituée par exemple d'une bande d'un matériau à coefficient de frottement élevé et présentant une bonne résistance à l'abrasion. Cette zone de rétention est adjacente à la face de préhension 6 du préhenseur 7.

Lorsque le premier objet 1 d'une pile d'objets P présents dans le magasin d'approvisionnement 20 est attiré et saisi par le préhenseur 7, cet objet est alors mis en mouvement au moyen de la courroie 15 selon une direction de transfert Dt parallèle à la face de préhension 6 pour être pris en charge par le dispositif de transfert 16. L'objet 8 suivant immédiatement le premier objet dans la pile est posé sur chant dans la zone de rétention 21. La force engendrée à la base de ce second objet 8 contribue à ce qu'il ne soit pas entraîné prématurément, éliminant ainsi le risque de prise double.

La sole 26 comprend ainsi une première partie 27 adjacente au bord de chute 24 et une seconde partie présentant un coefficient de frottement élevé très supérieur à celui de la première partie et constituée par la zone de rétention 21 qui est adjacente ou à proximité du bord de préhension 6. Il est nécessaire de réaliser une interface 31 soignée entre la première partie 27 de la sole 26 et la zone de rétention 21 afin d'éviter tout risque d'accrochage d'un pli. Une solution technique possible consiste à réaliser un tuilage 31, en référence à la figure 3: le fond 26 recouvre partiellement la zone de rétention 21 sensiblement adjacente à la face de préhension 6 du préhenseur (non représenté) et réalisée par exemple avec un matériau à coefficient de frottement élevé tel que du polyéthylène. Ce tuilage ou recouvrement supprime le risque d'accrochage d'un pli venant de tomber sur la sole 26 du magasin d'approvisionnement 30.

On peut envisager également d'autres modes de réalisation d'une zone de rétention que celui qui vient d'être décrit. Par exemple, en référence à la figure 4, on peut réaliser une zone de rétention en mettant en oeuvre sur une partie de la sole 26 du magasin 40 un dispositif d'entraînement 44 comprenant une courroie adhérente motorisée 45 et des poulies de renvoi 42, 43. C'est la face supérieure 41 de la courroie qui constitue alors la zone de rétention. Afin d'éviter les risques d'accrochage précités, la sole 26 doit de préférence recouvrir partiellement une extrémité du dispositif d'entraînement 44 dont l'autre extrémité est sensiblement adjacente à la face de préhension 6. La courroie adhérente 41 se déplace de telle façon qu'elle coopère avec les moyens de préhension 7 pour plaquer le premier pli de la pile de plis présents sur la sole 26 contre la face de préhension 6. La courroie 41 est de préférence réalisée dans un matériau adhérent pour que les plis suivant le premier pli soient freinés significativement dans leur déplacement latéral lorsque le premier pli est entraîné latéralement par les moyens de préhension 7.

On peut également envisager de réaliser dans la sole 26 d'un magasin 50 une zone de rétention 51 constituée d'une succession de petites zones adhérentes 51-55, en référence à la figure 5. Ces zones peuvent par exemple être de forme sensiblement rectangulaire et disposées régulièrement sur la sole 26 du magasin. Elles sont de préférence réalisées dans un matériau présentant un coefficient de frottement élevé et une bonne résistance à l'abrasion.

Dans tous les modes de réalisation précités, les coefficients de frottement des composants de la zone de rétention 21, 41, 51 doivent être très supérieurs à ceux des autres parties 27, 28, 29 de la sole 26.

Bien sûr, l'invention n'est pas limitée aux exemples qui viennent d'être décrits et de nombreux aménagements peuvent être apportés à ces exemples sans sortir du cadre de l'invention. Ainsi, la largeur de la zone de rétention et la nature du matériau constitutif constituent des paramètres de conception dépendant des caractéristiques globales du dispositif de dépilage et le choix de ces paramètres ne limite pas la portée de l'invention.

## Revendications

1. Magasin d'approvisionnement (20) en objets plats, comprenant une sole (26) sensiblement plane délimitée par un premier bord dit de chute (24) adjacent à des moyens (14, 17) pour acheminer des objets plats selon une direction d'acheminement (Da) prédéterminée, caractérisé en ce qu'il comprend un second bord dit de préhension (6) comprenant des moyens (7) pour attirer contre ledit second bord (6) le premier objet (1) d'une pile (P) d'objets plats (1, 8) située sur ladite sole (26) et déplacer cet objet (1) vers des moyens de transfert (16) dans une direction de transfert (Dt) prédéterminée, ladite sole (26) comprenant une première partie (27, 28, 29) adjacente au bord de chute (24) et une seconde partie faisant zone de rétention (21, 44, 51) située à proximité dudit bord de préhension (6) et présentant un coefficient de frottement élevé très supérieur à celui de la première partie (27, 28, 29) de la sole (26).

2. Magasin (20, 30) selon la revendication 1, caractérisé en ce que la zone de rétention (21) a la forme d'une bande en matériau à coefficient de frottement élevé disposée le long du bord de préhension (6) et occupant partiellement la sole (26).

3. Magasin (30) selon la revendication 2, caractérisé en ce que la première partie (27) de la sole (26) recouvre partiellement la zone de rétention (21).

4. Magasin (40) selon la revendication 1, caractérisé en ce que la zone de rétention (41) est constituée par la face supérieure d'une courroie (45) motorisée réalisée dans un matériau à coefficient de frottement élevé, cette courroie étant entraînée sur sa face supérieure en direction du bord de préhension (6).

5. Magasin (40) selon la revendication 4, caractérisé en ce que la première partie (28) de la sole (26) recouvre partiellement la courroie entraînée (41).

6. Magasin (50) selon la revendication 1, caractérisé en ce que la zone de rétention (51) est constituée d'un ensemble de bandes (52 à 55) réalisées dans un matériau à coefficient de frottement élevé et disposées sensiblement perpendiculairement au bord de préhension (6).

7. Magasin selon l'une quelconque des revendications précédentes, caractérisé en ce que le matériau constitutif de la zone de rétention est du polyéthylène.

8. Dispositif de dépilage d'objets plats (10) comprenant des moyens d'acheminement (14, 17), un magasin d'approvisionnement (20) selon l'une quelconque des revendications précédentes comportant une sole (26) délimitée respectivement par un bord de chute (24) et un bord de préhension (6), et des moyens préhenseurs (7)pour retenir un pli et l'entraîner selon une direction de transfert (Dt) prédéterminée vers des moyens de transfert (16), caractérisé en ce que la sole (26) comprend une zone de rétention (21) disposée à proximité du bord de préhension (6) et agencée pour freiner tout déplacement selon la direction de transfert (Dt) d'un pli (8) situé dans ladite zone de rétention.

## Claims

1. Magazine (20) for feeding flat objects comprising a substantially plane baseplate (26) delimited by a first or drop edge (24) adjacent means (14, 17) for routing flat objects in a predetermined routing direction (Da), characterised in that it comprises a second or handling edge (6) comprising means (7) for drawing against said second edge (6) the first object (1) from a stack of flat objects (1, 8, P) on said baseplate (26) and moving said object (1) towards transfer means (16) in a predetermined transfer direction (Dt), said baseplate (26) comprising a first part (27, 28, 29) adjacent the drop edge (24) and a second part forming a retention area (21, 40, 50) situated near said handling edge (6) and having a high coefficient of friction very much greater than that of the first part (27, 28, 29) of the baseplate (26).

2. Magazine (20, 30) according to claim 1 characterised in that the retention area (21) is in the form of a strip of material with a high coefficient of friction disposed along the handling edge (6) and occupying part of the baseplate (26).

3. Magazine (30) according to claim 2 characterised in that the first part (27) of the baseplate (26) partially covers the retention area (21).

4. Magazine (40) according to claim 1 characterised in that the retention area (41) is constituted by the upper side of a motorised belt (45) made from a material having a high coefficient of friction, a top face of said belt being entrained towards the handling edge (6).

5. Magazine (40) according to claim 4 characterised in that the first part (28) of the baseplate (26) partially covers the entrained belt (41).

6. Magazine (50) according to claim 1 characterised in that the retention area (51) comprises a set of strips (52, 55) made from a material having a high coefficient of friction and disposed substantially perpendicularly to the handling edge (6).

7. Magazine according to any one of the preceding claims characterised in that the material of the retention area is polyethylene.

8. Device for unstacking flat objects (10) comprising routing means (14, 17), a feed magazine (20) according to any one of the preceding claims including a baseplate (26) delimited by a drop edge (24) and a handling edge (6), and handler means (7) for retaining a letter and entraining it in a predetermined transfer direction (Dt) towards transfer means (16), characterised in that the baseplate (26) comprises a retention area (21) near the handling edge (6) and adapted to slow down any movement in the transfer direction (Dt) of a letter (8) in said retention area.

## Patentansprüche

1. Bereitstellungsmagazin (20) für flache Gegenstände, das eine im wesentlichen ebene Sohle (26) aufweist, die durch einen ersten Gefällerand genannten Rand (24) begrenzt wird, der an Mittel (14, 17) zum Transport von flachen Gegenständen in einer vorbestimmten Transportrichtung (Da) angrenzt, dadurch gekennzeichnet, daß es einen zweiten Greifrand genannten Rand (6) besitzt, der Mittel (7) aufweist, die den ersten Gegenstand (1) eines sich auf der Sohle (26) befindlichen Stapels (P) von Gegenständen (1, 8) gegen den zweiten Rand (6) ziehen und diesen Gegenstand (1) zu Transfermitteln (16) in eine bestimmte Transferrichtung (Dt) befördern, wobei die Sohle (26) einen ersten, dem Gefällerand (24) benachbarten Bereich (27, 28, 29) und einen zweiten Bereich aufweist, der eine Rückhaltezone (21, 44, 51) bildet, die sich in der Nähe des Greifrands (6) befindet und einen großen Reibungskoeffizient aufweist, der sehr viel größer als der des ersten Bereichs (27, 28, 29) der Sohle (26) ist.

2. Magazin (20, 30) nach Anspruch 1, dadurch gekennzeichnet, daß die Rückhaltezone (21) die Form eines Bands aus einem Material mit großem Reibungskoeffizient hat, das entlang des Greifrands (6) angeordnet ist und teilweise die Sohle (26) bedeckt.

3. Magazin (30) nach Anspruch 2, dadurch gekennzeichnet, daß der erste Bereich (27) der Sohle (26) die Rückhaltezone (21) teilweise überbedeckt.

4. Magazin (40) nach Anspruch 1, dadurch gekennzeichnet, daß die Rückhaltezone (41) aus der Oberseite eines angetriebenen Förderbands (45) besteht, das aus einem Material mit großem Reibungskoeffizient hergestellt ist, wobei dieses Förderband auf seiner Oberseite in Richtung des Greifrands (6) angetrieben wird.

5. Magazin (40) nach Anspruch 4, dadurch gekennzeichnet, daß der erste Bereich (28) der Sohle (26) teilweise das angetriebene Förderband (41) überdeckt.

6. Magazin (50) nach Anspruch 1, dadurch gekennzeichnet, daß die Rückhaltezone (51) aus einer Gruppe von Bändern (52 bis 55) besteht, die aus einem Material mit großem Reibungskoeffizient hergestellt und im wesentlichen senkrecht zum Greifrand (6) angeordnet sind.

7. Magazin nach einem beliebigen der vorhergehenden Ansprüche, dadurch gekennzeichnet, daß das die Rückhaltezone bildende Material Polyäthylen ist.

8. Vorrichtung (10) zur Vereinzelung von flachen Gegenständen, die Fördermittel (14, 17), ein Bereitstellungsmagazin (20) nach einem beliebigen der vorhergehenden Ansprüche mit einer Sohle (26), die von einem Gefällerand (24) und einem Greifrand (6) begrenzt wird, und Greifmittel (7) aufweist, die einen Gegenstand ergreifen und ihn in eine vorbestimmte Transferrichtung (Dt) zu Transfermitteln (16) befördern, dadurch gekennzeichnet, daß die Sohle (26) eine Rückhaltezone (21) nahe dem Greifrand (6) aufweist, die so ausgebildet ist, daß sie jede Verschiebung in Transferrichtung (Dt) eines in der Rückhaltezone befindlichen Poststücks (8) bremst.
